# FASCICULE DE BREVET EUROPEEN

(11) **EP 0 415 054 B1**
(45) Date de publication et mention de la délivrance du brevet: **17.03.1993**
(21) Numéro de dépôt: 90113809.9
(22) Date de dépôt: 19.07.1990
(51) Int. Cl.: F41A 9/60

(54) **Dispositif de récupération des étuis de cartouches pour une arme d'épaule**
Patronenhülsensammler für Schulterwaffen
Cartridge case collector for a shoulder firearm

(30) Priorité: 29.08.1989 CH 3134/89
(43) Date de publication de la demande: 06.03.1991
(73) Titulaire: Bammate, Timour, F-75005 Paris (FR); TANA S.A., CH-2733 Pontenet (CH)
(72) Inventeur: Berberat, Charles, CH-2735 Malleray (CH)
(74) Mandataire: Misrachi, Alfred

(56) Documents cités:
- DE-C- 301 654
- US-A- 2 231 978
- US-A- 4 166 333

## Description

La présente invention a pour objet un dispositif de récupération des étuis de cartouches pour une arme d'épaule, telle qu'un fusil d'assaut à tir automatique ou semi-automatique, dont la carcasse présente un réceptacle d'engagement d'un magasin de cartouches amovible et une fenêtre d'éjection des étuis des cartouches tirées.

Ce dispositif est du genre comprenant un conteneur ayant une ouverture d'entrée destinée à se présenter en face de la fenêtre d'éjection des étuis pour recueillir ceux-ci et des moyens pour sa fixation temporaire à un élément de l'arme.

Il existe des dispositifs de ce genre qui ont déjà été conçus pour tenter de résoudre les problèmes liés à la récupération des étuis des cartouches.

Cette récupération est motivée par le coût élevé des cartouches manufacturées et par la rareté de cartouches de certains calibres, coût et rareté qui incitent la quasi-totalité des tireurs sportifs à récupérer et à recharger eux-mêmes les étuis des cartouches, avec par ailleurs un effet bénéfique sur la précision du tir.

En l'absence d'un dispositif spécialement approprié, la récupération des étuis est souvent malaisée, ceux-ci pouvant être éjectés à plusieurs mètres du tireur, dans des directions diverses et souvent à l'avant du pas de tir.

Afin de limiter la perte d'étuis, les tireurs sont amenés à disposer des écrans de toutes sortes à proximité de la fenêtre d'éjection de l'arme, ce qui n'est guère pratique ni bien efficace du fait que les étuis éjectés ne suivent pas nécessairement la même trajectoire et peuvent passer à côté de ces écrans et ricocher dans des directions inattendues.

Il est d'ailleurs habituel de voir les tireurs, dès la fin des tirs, partir à la recherche d'étuis, parfois bien loin de l'emplacement qu'ils occupaient. Les étuis retrouvés ne sont pas nécessairement ceux du tireur qui les ramasse et il est désagréable pour un tireur sérieux de recharger des étuis dont il ignore combien de fois ils ont été utilisés, ni à quelles charges ils ont déjà été soumis.

Avec les dispositifs de récupération connus du genre précité auquel se rapporte l'invention, ces problèmes sont résolus du fait que le conteneur est associé à l'arme et que les étuis qui y sont recueillis ne peuvent être que ceux du tireur.

Dans l'un de ces dispositifs décrit dans le brevet US 4204353, le conteneur est fixé temporairement à un support vissé sur la carcasse de l'arme par un système de verrouillage à pêne élastique enclenchable dans une gâche solidaire de ce support. Dans ce dispositif, la tenue du conteneur contre la fenêtre d'éjection est assurée par simple gravité, le verrouillage par gâche et pêne étant situé à sa partie supérieure.

Dans un autre dispositif, décrit dans le brevet US 4028834, le conteneur est constitué par une sorte de sac en treillis amovible venant se fixer par un système de clipage sur le pourtour du fond ouvert d'un support en forme de boîtier présentant une ouverture située en face de la fenêtre d'éjection de l'arme.

De son côté, le support est fixé à l'arme de manière amovible également, par un système de cornière et de collier d'agrippage venant se prendre respectivement sur le dessus et le pourtour de la carcasse de l'arme.

Avec l'apparition récente de systèmes de magasins de cartouches multiples, par le moyen desquels au moins un magasin supplémentaire est fixé de manière amovible à l'un des deux flancs du magasin déjà engagé dans le réceptacle de la carcasse de l'arme, un nouveau problème se pose pour la récupération des étuis de cartouches lorsque ce magasin supplémentaire est situé du côté de la fenêtre d'éjection de ces étuis.

En effet, le magasin de cartouches supplémentaire ainsi situé constitue une protubérance sur le côté de l'arme à un endroit occupé par le conteneur des dispositifs de récupération des étuis de cartouches connus précités.

En outre, cette protubérance n'est pas permanente, du fait que le magasin supplémentaire qui la constitue doit être, après épuisement des cartouches du magasin engagé dans la carcasse de l'arme, mis à la place de ce dernier ou bien, vice versa lorsque c'est le magasin supplémentaire qui a été engagé le premier.

Par ailleurs, le dispositif de récupération des étuis doit pouvoir être quand même utilisé avec le seul magasin de cartouches engagé dans la carcasse de l'arme, par exemple lors d'exercices de tir.

Sur les armes équipées d'un système de magasins de cartouches multiples, le dispositif de récupération des étuis de cartouches doit donc pouvoir assurer sa fonction à la fois dans les deux conformations spatiales précitées.

L'invention a pour but de résoudre ce problème.

A cet effet, le dispositif de récupération des étuis de cartouches selon l'invention est caractérisé en ce que le conteneur comporte une partie basse nantie de moyens de fixation prévus pour assurer sa fixation temporaire à un magasin de cartouches de l'arme, et une partie haute nantie d'une extension latérale télescopique escamotable présentant à son extrémité libre l'ouverture d'entrée des étuis de cartouches, cette extension étant d'une longueur au moins égale à la largeur d'un magasin de cartouches.

De la sorte, le conteneur fixé à un magasin de cartouches devient tributaire du positionnement de celui-ci par rapport à la carcasse de l'arme, et l'extension de sa partie haute peut être sortie ou rentrée selon ce positionnement pour pouvoir garder son ouverture d'entrée devant et proche de la fenêtre d'éjection des étuis.

Le dispositif ainsi conçu peut donc assurer sa fonction aussi bien avec une arme équipée de magasins de cartouches conventionnels qu'avec une arme équipée de magasins de cartouches multiples, ce qui répond bien au but de l'invention.

Les moyens de fixation prévus pour assurer la fixation temporaire de la partie basse du conteneur à un magasin de cartouches peuvent être de différentes sortes, tels que par exemple des moyens magnétiques associés à des moyens de positionnement relatif de ces deux éléments, ou bien encore des bras d'agrippage élastiques formant des clips destinés à enserrer les deux flancs, avant et arrière, du magasin de cartouches.

Ces moyens de fixation temporaires peuvent aussi être constitués de manière avantageuse par ceux-là mêmes qui sont prévus pour accoupler les magasins du système de magasins de cartouches multiples utilisé.

C'est ainsi que pour un système de ce genre dans lequel les magasins de cartouches amovibles comportent des moyens d'accouplement mâles et femelles, répartis respectivement sur leurs deux flancs, les moyens de fixation du conteneur à un magasin de ce genre sont constitués par l'un de ces deux types de moyens d'accouplement mâles ou femelles fixés et/ou intégrés à son flanc situé en regard de l'arme.

Par ailleurs, la conception de ce dispositif de récupération d'étuis, dans laquelle l'extension télescopique de la partie haute du conteneur est prévue escamotable dans celle-ci permet, en rendant également cette partie haute escamotable dans la partie basse du conteneur, de résoudre le problème de l'encombrement de ce dispositif lors de son transport en l'état non associé à l'arme, par exemple dans une même boîte que celles utilisées pour le transport des magasins de cartouches multiples.

Le dessin annexé représente, à titre d'exemple, une forme d'exécution de l'objet de l'invention.

La figure 1 est une vue d'ensemble montrant cet objet en configuration d'extension de ses éléments.

La figure 2 est une vue partielle d'une arme équipée de magasins de cartouches multiples auxquels se rapporte cet objet.

Les figures 3 et 4 sont deux vues frontales en coupe partielle, selon l'axe de coupe I-I de la figure 1, de l'objet de l'invention représenté respectivement dans deux configurations différentes d'emploi.

La figure 5 est une vue d'ensemble de l'objet de l'invention en configuration d'encombrement minimal.

Le dispositif de récupération des étuis de cartouches représenté figures 1, 3, 4, et 5 est composé d'une partie basse 1 nantie de moyens de fixation 3 et 4 prévus pour assurer sa fixation temporaire à un magasin de cartouches tel que l'un des magasins 7 représentés figure 2, et d'une partie haute 2 nantie d'une extension latérale télescopique escamotable 5 présentant à son extrémité libre une ouverture d'entrée 6 des étuis de cartouches destinée à se présenter en face et proche de la fenêtre d'éjection 8 de l'arme, représentée également figure 2.

Dans cette forme d'exécution, les deux parties haute 2 et basse 1 sont télescopiques, la partie haute 2 étant escamotable dans la partie basse 1 après escamotage de son extension latérale 5, pour aboutir à la configuration d'encombrement minimal représentée figure 5.

La partie basse du conteneur a un fond qui est ici obturé par une tirette 9 destinée à permettre la récupération des étuis recueillis de manière aisée sans devoir la détacher nécessairement du magasin de cartouches auquel elle est fixée, et son flanc situé en regard de l'arme présente les moyens de fixation 3 et 4 déjà mentionnés.

Ces moyens de fixation 3 et 4 sont ici constitués par les mêmes organes femelles que ceux des moyens d'accouplement mâles et femelles des magasins de cartouches multiples 7 de l'arme représentée figure 2. Ces organes femelles 3 et 4, au nombre de deux espacés en hauteur sur le flanc de la partie basse 1 du conteneur, sont des boutonnières à fentes latérales destinées à l'engagement des deux organes mâles correspondants d'un magasin de cartouches 7 qui sont constitués par des tenons à tête 30.

La boutonnière supérieure 3 a sa fente latérale orientée vers le haut cependant que la fente de la boutonnière inférieure 4 est orientée sensiblement selon une tangente à un arc de cercle fictif C ayant pour centre celui de la boutonnière supérieure 3. Ceci pour répondre au mode d'accouplement de ce type de magasins de cartouches multiples qui procède tout d'abord par engagement vers le bas du tenon supérieur 30 dans la boutonnière supérieure 3 et ensuite par pivotement selon l'arc de cercle C précité pour engager le second tenon 30 dans la boutonnière inférieure 4. Un point dur 10 est prévu à fin de course de ce dernier engagement entre la boutonnière 4 et le tenon 30 pour constituer frein de maintien en position d'accouplement, ce point dur étant absorbé par élasticité propre du matériau de construction employé.

La partie haute 2 du conteneur comporte une ouverture d'entrée 6 qui correspond à celle de son extension 5, et un système de blocage de fins de course, en position d'extension représentée figure 1 et en position d'escamotage représentée figure 5, qui comprend deux doigts cylindriques 11 engagés dans deux coulisses rectilignes 12 de deux parois opposées de la partie basse 1, un seul doigt 11 et une seule coulisse 12 étant visibles sur ces figures 1 et 5; un point dur 13 constitué par un rétrécissement de la coulisse est prévu en fin de course d'extension et en fin de course d'escamotage, le passage de chacun de ces deux points durs par le doigt 11 étant absorbé par l'élasticité du matériau de construction employé, ici également.

Un système de blocage de fins de courses semblable est prévu pour l'extension 5 de la partie haute 2, par le moyen d'un doigt cylindrique 14 engagé dans une coulisse 15 de la paroi supérieure de cette partie haute 2 qui présente également deux points durs 16.

Le guidage de l'extension 5 dans la partie haute 2, qui ne comporte que trois parois en forme de U, est complété par deux barrettes intérieures 17, à la manière d'un tiroir.

Sur la paroi supérieure et sur une paroi latérale de la partie haute 2 ainsi que sur les parois correspondantes de l'extension 5, sont prévues deux encoches 18 et 19 destinées à permettre le passage de la poignée de charge 20 de l'arme représentée, cette poignée étant disposée sur le côté de cette arme.

L'encoche 18 des parois supérieures de ces deux éléments est prévue pour permettre, au montage du dispositif sur l'arme, l'extension en hauteur de la partie haute 2, après accouplement de la partie basse 1 avec un magasin de cartouches 7, lorsque l'arme ne comporte qu'un seul de ces magasins, engagé dans le réceptacle 21 de sa carcasse, comme dans la configuration représentée figure 4.

L'encoche 19 des parois latérales de ces deux éléments est prévue pour permettre le libre déplacement de la poignée de charge le long de sa course, pendant le tir, cette poignée 20 étant solidaire de la culasse mobile de l'arme représentée, et ceci aussi bien en position d'escamotage que de sortie de l'extension 5, c'est-à-dire dans les deux configurations d'utilisation représentées par les figures 3 et 4.

Bien entendu, ces encoches 18 et 19 seront adaptées à tout autre type d'arme, ou bien supprimées pour une arme ayant sa poignée de charge dessus au lieu de l'avoir de côté.

Une barrette de saisie 22 est associée à la paroi supérieure de la partie haute 2 pour faciliter son extraction de dedans la partie basse 1, extraction qui exige le passage des points durs 13 des coulisses 12, le doigt 14 pouvant être utilisé dans un but semblable pour l'extraction de l'extension 5 de dedans cette partie haute 2.

Une barrette semblable à la 22 est associée à la tirette 9 dans le même but.

Sur les figures 3 et 4, la carcasse 23 de l'arme a été volontairement schématisée pour ne montrer que la fenêtre 8 d'éjection des étuis de cartouches, la poignée de charge 20 et le réceptacle 21 destiné à l'engagement des magasins de cartouches 7, seuls objets utiles à la compréhension de l'invention.

En configuration selon figure 3, le dispositif est montré accouplé à trois magasins de cartouches 7, ce qui semble être un maximum raisonnable compte tenu des handicaps pouvant résulter d'un accroissement du poids de l'ensemble, surtout avec du matériel lourd et des magasins de cartouches de grande capacité.

L'extension 5 de la partie haute 2 du conteneur est sortie pour rattraper l'épaisseur supplémentaire d'un magasin de cartouches 7 qui le sépare de la carcasse de l'arme. Ce qui montre que la longueur de cette extension doit être au moins égale à cette épaisseur, y compris les organes d'accouplement mâles 30 et femelles 3 et 4.

Le second magasin 7 médian engagé dans l'arme étant épuisé, l'extension 5 est escamotée et le premier magasin 7 accouplé à la partie basse 1 du conteneur et mis à sa place, sans qu'il soit nécessaire de désaccoupler l'un quelconque des quatre éléments.

Après épuisement de ce magasin accouplé au conteneur, le troisième magasin est mis en place dans le réceptacle 21, les deux premiers magasins vides sont désaccouplés et le conteneur est remis en place par accouplement de ce troisième magasin, selon la configuration représentée par la figure 4.

Il est cependant évident que, compte tenu de la force d'éjection suffisante des étuis de cartouches, la longueur de l'extension 5 pourrait être doublée pour éviter la dernière manipulation précitée, avec un accroissement correspondant de la largeur du conteneur pour permettre son escamotage à l'intérieur de ce dernier.

La figure 5 fait bien ressortir, par comparaison avec la figure 1, la réduction de l'encombrement du dispositif obtenue par la conception du conteneur en deux parties 1 et 2 télescopiques. Cette réduction d'encombrement trouve son avantage dans le transport du dispositif qui peut ainsi être rangé dans une même boîte que celles utilisées pour le transport des magasins de cartouches multiples 7.

Mais cette particularité n'est pas indispensable en regard du but de l'invention, et les deux parties 1 et 2 du conteneur peuvent être fixes ou ne constituer qu'un seul corps, la différenciation ne se rapportant plus qu'à leurs fonctions différentes.

Les moyens d'accouplement 3, 4 et 30 montrés en exemple ne sont pas limitatifs et tout autre système pourra être appliqué sans sortir du cadre de l'invention.

Ainsi il est possible de prévoir un système de fixation entre conteneur et magasins de cartouches composé de moyens magnétiques, tels que par exemple des aimants permanents, associés à des moyens de positionnement relatif, tels que par exemple des empreintes en creux et en bosses. Dans cette variante, comme dans les structures qui ont été illustrées en exemple, les moyens de fixation du dispositif de récupération d'étuis sont nécessairement les mêmes, mâles ou femelles, que les moyens d'accouplement des magasins de cartouches.

Mais il est également possible de prévoir un système de fixation universel, applicable à tous types de magasins de cartouches multiples, quels que soient les moyens d'accouplement de ces derniers. Une conception de ce genre peut par exemple être constituée par des bras d'agrippage élastiques, associés à la partie basse du conteneur et formant des clips destinés à enserrer les deux flancs, avant et arrière, d'un magasin de cartouches, ce dernier pouvant tout aussi bien être un magasin traditionnel non équipé de moyens d'accouplement.

## Revendications

1. Dispositif de récupération des étuis de cartouches pour une arme d'épaule dont la carcasse présente un réceptacle d'engagement d'un magasin de cartouches amovible et une fenêtre d'éjection des étuis des cartouches tirées, et comprenant un conteneur ayant une ouverture d'entrée destinée à se présenter en face de la fenêtre d'éjection des étuis pour recueillir ceux-ci et des moyens pour sa fixation temporaire à un élément de l'arme, caractérisé en ce que le conteneur comporte une partie basse (1) nantie de moyens de fixation (3, 4) prévus pour assurer sa fixation temporaire à un magasin de cartouches (7) de l'arme, et une partie haute (2) nantie d'une extension latérale télescopique escamotable (5) présentant à son extrémité libre l'ouverture (6) d'entrée des étuis de cartouches, cette extension étant d'une longueur au moins égale à l'épaisseur d'un magasin de cartouches.

2. Dispositif selon la revendication 1, pour une arme d'épaule dont les magasins de cartouches amovibles comportent des moyens d'accouplement mutuels, mâles et femelles, répartis respectivement sur leurs deux flancs, caractérisé en ce que les moyens de fixation de la partie basse du conteneur à un magasin de cartouches sont constitués par l'un de ces deux types de moyens d'accouplement mâles (30) aux femelles (3, 4) fixés et/ou intégrés à son flanc situé en regard de l'arme.

3. Dispositif selon la revendication 2, caractérisé en ce que les moyens de fixations mâles sont deux tenons à tête (30) espacés l'un de l'autre et les femelles par deux boutonnières (3, 4) correspondantes, à fente latérale d'engagement d'un tenon.

4. Dispositif selon la revendication 1, caractérisé en ce que les moyens de fixation temporaire du conteneur à un magasin de cartouches sont magnétiques, des moyens de positionnement relatif de ces deux éléments étant associés à ces moyens magnétiques.

5. Dispositif selon la revendication 1, caractérisé en ce que les moyens de fixation temporaire du conteneur à un magasin de cartouches sont des bras d'agrippage élastiques formant des clips destinés à enserrer les deux flancs, avant et arrière, du magasin de cartouches.

6. Dispositif selon la revendication 1, caractérisé en ce que les deux parties du conteneur (1, 2) sont télescopiques, la partie haute (2) étant escamotable dans la partie basse (1) après escamotage de son extension latérale (5).

## Claims

1. A cartridge case collector for a shoulder firearm the frame of which has a receiver for the engagement of a removable cartridge magazine and a window for the ejection of the cases of the fired cartridges, and comprising a container having an entrance opening adapted to be positioned opposite the window for the ejection of the cases in order to collect them and means for its temporary attachment to an element of the firearm, characterized in that the container comprises a bottom portion (1) provided with attachment means (3, 4) intended to secure its temporary attachment to a cartridge magazine (7) of the firearm, and a top portion (2) provided with a retractable lateral telescopic extension (5) having at its free end the opening (6) for the entrance of the cases, such an extension having a length at least equal to the width of a cartridge magazine.

2. A cartridge case collector according to claim 1, for a shoulder firearm the removable cartridge magazines of which comprise mutual mating means, male and female, respectively arranged on their two sides, characterized in that the attachment means of the bottom portion of the container to a cartridge magazine are formed by one of these two kinds of male mating means (30) to female mating means (3, 4) fastened and/or integrated to its side opposite the firearm.

3. A cartridge case collector according to claim 2, characterized in that the male attachment means are two tenons with head (30) placed apart from each other, and the female attachment means are two corresponding button holes (3, 4) with a lateral slot for the engagement of a tenon.

4. A cartridge case collector according to claim 1, characterized in that the means for the temporary attachment of the container to a cartridge magazine are magnetic, means for the relative positioning of these two elements being associated to these magnetic means.

5. A cartridge case collector according to claim 1, characterized in that the means for the temporary attachment of the container to a cartridge magazine are elastic gripping arms forming clips intended to squeeze the two face and back sides of the cartridge magazine.

6. A cartridge case collector according to claim 1, characterized in that the two portions (1, 2) of the container are telescopic, the top portion (2) being retractable into the bottom portion (1) after retraction of its lateral extension (5).

## Patentansprüche

1. Patronenhülsensammel-Vorrichtung für eine Schulterwaffe, deren Gehäuse eine Aufnahme für ein abnehmbares Patronenmagazin und ein Auswerffenster für abgeschossene Patronenhülsen aufweist mit einem Behälter, der eine Eintrittsöffnung aufweist, die dazu bestimmt ist, zum Sammeln der Hülsen vor das Auswerffenster zu treten, und der Mittel zu dessen vorübergehender Befestigung an einem Element der Waffe aufweist,
dadurch gekennzeichnet, daß der Behälter einen unteren Teil (1) umfaßt, der mit Befestigungsmitteln (3,4) für seine vorübergehende Befestigung an einem Patronenmagazin (7) der Waffe versehen ist, und einen oberen Teil (2) umfaßt, der mit einer teleskopischen, einziehbaren, seitlichen Verlängerung (5) versehen ist, die an ihrem freien Ende die Eintrittsöffnung (6) für die Patronenhülsen aufweist, wobei die Verlängerung eine Länge hat, die mindestens gleich der Breite eines Patronenmagazins ist.

2. Vorrichtung nach Anspruch 1 für eine Schulterwaffe, deren abnehmbare Patronenmagazine gemeinsame, eingreifende und aufnehmende, Kupplungsmittel umfassen, die jeweils auf ihren beiden Seiten verteilt sind, dadurch gekennzeichnet, daß die Befestigungsmittel des unteren Teils des Behälters an einem Patronenmagazin aus einem dieser zwei Typen von eingreifenden (30) oder aufnehmenden (3, 4) Kupplungsmitteln bestehen, die an seiner der Waffe zugewandten Seite befestigt und/oder integriert sind.

3. Vorrichtung nach Anspruch 2, dadurch gekennzeichnet, daß die eingreifenden Befestigungsmittel zwei im Abstand zueinander angeordnete Kopfzapfen (30) sind und die aufnehmenden Befestigungsmittel zwei entsprechende längliche Aussparungen (3,4) mit einem seitlichen Schlitz zur Aufnahme eines Zapfens sind.

4. Vorrichtung nach Anspruch 1, dadurch gekennzeichnet, daß die Mittel zur vorübergehenden Befestigung des Behälters an einem Patronenmagazin magnetisch sind, wobei diesen magnetischen Mitteln Mittel zum Ausrichten dieser beiden Bauteile zueinander zugeordnet sind.

5. Vorrichtung nach Anspruch 1, dadurch gekennzeichnet, daß die Mittel zur vorübergehenden Befestigung des Behälters an einem Patronenmagazin elastische Greifarme sind, die Klemmen zum Einspannen der beiden Seiten des Patronenmagazins, vorne und hinten, bilden.

6. Vorrichtung nach Anspruch 1, dadurch gekennzeichnet, daß die beiden Teile des Behälters (1, 2) teleskopisch sind, wobei der obere Teil (2) nach dem Einziehen seiner seitlichen Verlängerung (5) einziehbar ist.
